# EUROPÄISCHE PATENTSCHRIFT

(11) **EP 1 515 303 B1**
(45) Veröffentlichungstag und Bekanntmachung des Hinweises auf die Patenterteilung: **20.09.2006**
(21) Anmeldenummer: 04017189.4
(22) Anmeldetag: 21.07.2004
(51) Int. Cl.: G10K 11/00, G10K 9/122

(54) **Ultraschallwandleranordnung mit Massering zur Dämpfung störender Resonanzen**
Ultrasound transducer assembly including a mass ring for the damping of interfering resonances
Ensemble composé d'un transducteur ultrasonique et d'un anneau massif pour atténuer des résonances parasites

(30) Priorität: 09.09.2003 DE 10341422
(43) Veröffentlichungstag der Anmeldung: 16.03.2005
(73) Patentinhaber: SICK Engineering GmbH, 01458 Ottendorf-Okrilla (DE)
(72) Erfinder: Kochan, Michael, 01458 Ottendorf-Okrilla (DE); Schröter, Gerry, 01239 Dresden (DE)
(74) Vertreter: Ludewigt, Christoph

(56) Entgegenhaltungen:
- EP-A- 0 897 101
- DE-A- 10 040 344
- GB-A- 1 086 640
- US-A- 4 162 111
- PATENT ABSTRACTS OF JAPAN Bd. 013, Nr. 231 (P-878), 29. Mai 1989 (1989-05-29) -& JP 01 041885 A (MATSUSHITA ELECTRIC WORKS LTD), 14. Februar 1989 (1989-02-14)
- PATENT ABSTRACTS OF JAPAN Bd. 010, Nr. 272 (E-437), 16. September 1986 (1986-09-16) -& JP 61 094496 A (NISSAN MOTOR CO LTD), 13. Mai 1986 (1986-05-13)
- MURATA MANUFACTURING CO, LTD: "Piezoelectric Sound Components - Application Manual"

## Beschreibung

Die Erfindung betrifft einen Ultraschallwandler gemäß dem Oberbegriff des Anspruchs 1.

Aus der DE 100 40 344 A1 ist ein Ultraschallwandler bekannt, der zur Erzeugung und Detektion von Ultraschallsignalen eingesetzt wird und der eine wechselseitige Umwandlung von elektrischen Schwingungen in akustische Schwingungen erlaubt. Diese Ultraschallwandler werden beispielsweise in Gasdurchflusszählern eingesetzt. Jeweils paarweise angeordnete Ultraschallwandler definieren einen Messpfad, der in einem nicht senkrechten Winkel zur Längsachse liegt. Das Messprinzip besteht in einer Bestimmung einer Laufzeitdifferenz zweier Ultraschallsignale, die einmal eine Komponente in Strömungsrichtung und einmal eine Komponente entgegen der Strömungsrichtung aufweisen. Aus der gemessenen Laufzeitdifferenz lässt sich unter Berücksichtigung der Geometrie die Strömungsgeschwindigkeit berechnen.

Den prinzipiellen Aufbau eines solchen Durchflussmessers zeigt Fig. 2. Die die Ultraschallsignale erzeugenden und messenden Ultraschallwandler 16 und 18 sind mittels spezieller an das Leitungsrohr 12 angebrachter Adapterflansche 24 und 26, sogenannter Wandlertaschen, in das Rohr 12 bzw. die Rohrwandung eingesteckt.

Die Adapterflansche werden entweder eingeschweißt oder sind integraler Bestandteil des Zählerkörpers, wenn dieser in Gusstechnologie gefertigt wird. Da die Ultraschallwandler 16 und 18 unter einem bestimmten Winkel (üblicherweise 45°) eingebaut werden, entsteht immer eine Kavität 28, die eine Strömungsstörung darstellt. Diese Störung existiert unabhängig davon, wie tief der Ultraschallwandler, mittig, zurückgezogen oder eintauchend, eingesteckt ist. Die Störungen sind unter anderem um so größer je größer der Sensordurchmesser und damit verbunden die Größe der Sensortasche im Verhältnis zum Durchmesser der Messzelle ist. Die sich ausbildenden Wirbel sind nicht vollständig analytisch zu berechnen und sind von stromaufwärts des Durchflussmessers evtl. vorhandenen Vorstörungen der Strömung und der Strömungsgeschwindigkeit (Reynoldszahl) abhängig. Die dadurch entstehenden Fehler werden in der Praxis durch Kalibrierung ermittelt und in Form einer zumeist nichtlinearen Korrekturfunktion hinterlegt. Da bei der Kalibrierung immer nur ein bestimmter Reynoldszahlbereich und eine konkrete Einbausituation abgedeckt werden können, entsteht ein Restfehler bei Variation dieser Bedingungen, die in der Praxis immer vorkommen.

Weiter werden in der Praxis die Ultraschallwandler in Mehrpfadanordnungen verwendet, um Unsymmetrien in der Strömung zu erfassen. Die realisierbare Pfadanzahl wird durch den verfügbaren Anbauraum, begrenzt durch die Wandlergröße, bestimmt. Um die Genauigkeit der Strömungsmessung zu erhöhen ist es daher von Vorteil, insbesondere die Wandlerabmessungen so klein wie möglich zu halten.

Weiter ist durch die entstehende Kavität eine Gefahr der Ansammlung von Ablagerungen gegeben, welche die Messgenauigkeit beeinflussen können, wobei die Ablagerungen größer sind je größer die Kavität ist.

Zwar ist es demnach wünschenswert möglichst kleine Wandler einzusetzen, jedoch stehen einer zunehmenden Miniaturisierung funktionelle, z. B. das Übertragungsverhalten und technologische Grenzen, z. B. die Machbarkeit und Effizienz der Fertigung, gegenüber. Vorzugsweise sind bei Ultraschallwandlern für Anwendungen in Gasen wegen der relativ niedrigen Arbeitsfrequenzen vergleichsweise große Sensoren im Verhältnis zur Gaszählergröße üblich.

Die bisher realisierten Wandlerabmessungen begrenzen somit die erreichbare Genauigkeit durch zu stark gestörte Strömung bzw. lassen keine Mehrpfadanordnung von Sensoren wegen des beschränkten Anbauraumes zu. Die Größe der Sensoren bedingt auch nicht unerheblich die Gesamtkonstruktion für einen kompletten Zähler und bringt zusätzliche Probleme beispielsweise bei der Druckfestigkeit, dem Materialaufwand, dem Gewicht und hat Auswirkungen auf die gesamten Herstellkosten. Auch die Handhabung bei Fertigung, Transport, Einbau, Wartung, Reparatur wird erschwert.

Aus der US 4,162,111 ist ein Ultraschallwandler bekannt, der ein piezoelektrisches Element aufweist, das über eine Feder an eine den Ultraschall abstrahlende Membran angepresst ist. Randseitig weist die Membran einen mit der Membran einstückig ausgebildeten, verstärkten, d.h. eine höhere Masse aufweisenden Rand auf, der somit ringartig ausgebildet ist und dazu dient, aufgrund seiner Masse störende Frequenzen zu dämpfen. Der Rand ist in seiner Längsausdehnung möglichst kurz gehalten und ist auf der Höhe des piezoelektrischen Elementes angeordnet.

Aus der JP 01 041885, der JP 61 094496 und der GB-A 1 086 640 sind Ultraschallwandler bekannt, die nach dem Prinzip des Biegeschwingers arbeiten. In diesen Wandlern ist der den Ultraschall erzeugende Piezokristall auf die den Schall abstrahlende Membran unmittelbar aufgeklebt. Dabei wird der Ultraschall dadurch erzeugt, dass der Piezokristall sich durch die angelegte Spannung ausdehnt, aber die Membran nicht. Da der Piezokristall und die Membran miteinander verklebt sind, führt dies letztendlich zu einer Verbiegung der Membran.

Ausgehend von diesem Stand der Technik ist es Aufgabe der Erfindung, einen verbesserten Ultraschallwandler bereitzustellen, mit dem die vorgenannten Nachteile zumindest wesentlich reduziert werden können, indem der Wandler mit möglichst kleinen Abmessungen gefertigt werden kann.

Diese Aufgabe wird gelöst durch einen Ultraschallwandler mit den Merkmalen des Anspruchs 1.

In dieser erfindungsgemäßen Ausbildung ist es möglich, den Durchmesser des Wandlers nach dem Längsschwingertyp sehr klein auszubilden relativ zur Arbeitsfrequenz. D.h. bei gleicher Arbeitsfrequenz ist der Wandler kleiner als bisher bekannte Wandler, wobei aber dennoch eine ausreichende Versteifung und Dämpfung des schwingenden Systems gegeben ist, so dass Nebenresonanzen verhindert werden. Dies ist ein durch die randinnenseitige Anordnung des von der Membran aber separaten, also getrennten Masseringes bedingter wesentlicher Effekt, den die Erfinder gefunden haben, der noch durch das benachbart zum Massering angeordnete Dämpfungselement verstärkt wird, das eine weiteren Reduzierung parasitärer Nebenresonanzen bewirkt.

Es ist dabei von Vorteil, wenn der Massering mit der Membran verschraubt ist, so dass der Massering und die Membran in definierter Position zueinander und fest miteinander verbunden sind. Gleiches gilt für die Verbindung des Masseringes mit dem Gehäuse.

Häufig werden die Ultraschallwandler in Durchflusszählern für aggressive und gefahrvolle sowie unter hohem Druck und Temperatur stehende Medien eingesetzt, so dass vorteilhafterweise die Membran und das Gehäuse auf der Höhe des Masseringes miteinander verschweißt sind. Damit ist eine absolute Dichtigkeit des Wandlers gegeben.

Damit das Dämpfungselement fest an dem den Ultraschall parasitär weiterleitenden Gehäuse anliegt und seine Dämpfungswirkung optimal entfalten kann, besteht das Dämpfungselement aus einem elastischen Material, vorzugsweise einem gummiartigen Material.

In einer Ausführungsform der Erfindung kann der separate Massering auch einstückig mit dem Gehäuse ausgebildet sein. Die Bezeichnung "separat" soll lediglich andeuten, dass der Massering getrennt von der Membran vorgesehen ist, denn das ist ein wesentliches Merkmal der Erfindung, dass die vorteilhafte Dämpfung maßgeblich bewirkt.

Im Folgenden wird die Erfindung anhand eines Ausführungsbeispiels unter Bezugnahme auf die Zeichnung im Einzelnen erläutert. In der Zeichnung zeigen:
- Fig. 1: einen Querschnitt eines erfindungsgemäßen Ultraschallwandlers;
- Fig. 2: eine Messanordnung zur Messung eines Durchflusses eines Fluids unter Einsatz erfindungsgemäßer Ultraschallwandler;
- Fig. 3: einen Teilbereich des Ultraschallwandlers einer weiteren Ausführungsform.

In Fig. 2 ist eine Messanordnung 10 dargestellt, die das Messprinzip, beispielsweise eines Ultraschall-Gasdurchflusszählers verdeutlicht. In einer Rohrleitung 12 strömt ein Gas in Strömungsrichtung 14. In der Rohrleitung 12 sind identisch ausgebildete Ultraschallwandler 16 und 18 angeordnet, die einen Messpfad definieren. Die Ultraschallwandler 16, 18 sind geeignet elektrische Signale in Ultraschall umzuwandeln und umgekehrt, zum Senden und Empfangen von Ultraschall. Der Messpfad 20 ist in einem Winkel ungleich 90° zu einer Längsachse 22 der Rohrleitung 12 angeordnet, so dass die in entgegengesetzter Richtung entlang des Messpfades 20 gesandten Ultraschallsignale aufgrund der Gasströmung 14 eine Laufzeitdifferenz aufweisen. Aus der Laufzeitdifferenz und der entsprechenden Geometrie lässt sich die Strömungsgeschwindigkeit und damit der Volumendurchfluss des Gases bestimmen.

Der Ultraschallwandler 16 (Fig. 1) weist ein Ultraschall erzeugendes Element 30 auf, das aus zwei Piezokeramiken 32, 34 bestehen kann, die mit einer elektrischen Leitung 36 verbunden sind. Die elektrische Leitung 36 ist elektrisch isolierend geführt. Das piezoelektrische Element 30 ist zwischen zwei zylindrischen Spannabschnitten 40 und 42 eingespannt. Die beiden Spannabschnitte 40 und 42 sind über ein Spannorgan 44 miteinander verbunden, so dass das piezoelektrische Element 30 zwischen den Spannabschnitten verspannt gehalten ist. Die freie Stirnseite 46 des Spannabschnitts 42 dient als Sende- und/oder Empfangsfläche, über welche die Ultraschallsignale abgestrahlt bzw. empfangen werden.

Zur Vergrößerung der Stirnfläche 46 ist die Stirnseite als Biegeplatte 48 ausgebildet und wird im Folgenden als Membran 48 bezeichnet. Zur Aussendung von Ultraschallsignalen schwingt die Membran 48 entsprechend der von dem piezoelektrischen Element 30 erzeugten und über den starren Spannabschnitt 42 übertragenen Ultraschallschwingungen und strahlt so die Ultraschallsignale ab. Zum Empfang von Ultraschallsignalen verläuft die Signalfolge umgekehrt und die Membran 48 nimmt die Ultraschallschwingungen auf, die über den Spannabschnitt 42 an das piezoelektrische Element 30 geleitet werden, das die Schwingungen in elektrische Signale umwandelt.

Die Membran 48 weist einen abgewinkelten Rand 50 auf, an den sich ein Gehäuse 52, das die vorgenannten signalleitenden und signalverarbeitenden Komponenten umgibt. Das Gehäuse 52 ist im wesentlichen zylindrisch ausgebildet.

An seiner Innenseite ist der Rand 50 der Membran 48 mit einem Massering 54 verbunden, vorzugsweise verschraubt. Der Massering ist nur randseitig mit der Membran 48 verbunden, also nur im Bereich des Randes 50, damit die Membran 48 eine möglichst große Fläche zum Schwingen hat. Somit ist der innenseitig angeordnete Massering 54 von der Membran 48 über eine Lücke L beabstandet.

Der in den Rand 50 eingeschraubte Massering 54 steht über den Rand 50 hinaus, so dass der Massering 54 auch mit dem Gehäuse 52 verbindbar, insbesondere verschraubbar ist. Da das Gehäuse in geeigneter und nicht näher dargestellter Weise, z.B. über einen an seinem der Membran 48 abgewandten Ende 58 angeordneten Flansch, in dem Durchflusszähler festlegbar ist, sind über den Massering 54 auch die signalleitenden und signalverarbeitenden Komponenten gehalten.

Um eine absolute Dichtigkeit des Wandlers 16 zu erreichen, ist das Gehäuse 52 mit dem Rand 50 verschweißt.

Zur weiteren Reduzierung von parasitären Schwingungen weist das Gehäuse 52 innenseitig ein Dämpfungselement 64 auf, das aus einem elastischen Material, beispielsweise Gummi, bestehen kann. Das Dämpfungselement ist ringförmig ausgebildet, so dass es an der Innenseite des Gehäuses 52 zu liegen kommen kann und ist vorteilhafterweise dem Massering 54 benachbart angeordnet.

In einer weiteren, in Fig. 3 dargestellten Ausführungsform, kann der Massering 54 auch einstückig mit dem Gehäuse 52 ausgebildet sein.

## Patentansprüche

1. Ultraschallwandler mit einem Gehäuse (52), mit wenigstens einem piezoelektrischen Element (30), mit einer den Ultraschall abstrahlenden bzw. aufnehmenden Membran (48) und mit einem innenseitig in dem Gehäuse (52) angeordneten Massering (54), welcher separat von der Membran (48) ist und randinnenseitig mit dieser und mit dem Gehäuse (52) verbunden ist, und mit einem innenseitig in dem Gehäuse (52) angeordneten Dämpfungselement (64), das ringförmig ausgebildet und dem Massering (54) benachbart angeordnet ist, zur Dämpfung störender Resonanzen, **dadurch gekennzeichnet, dass** der Ultraschallwandler (16) nach dem Längsschwingertyp ausgebildet ist, wobei das piezoelektrische Element (30) zwischen zwei Spannabschnitten (40, 42) eingespannt ist und der eine Spannabschnitt (42) zur Leitung der Ultraschallschwingungen von und zu seiner als Biegeplatte geformten Stirnseite ausgebildet ist, welche die Membran (48) bildet.

2. Ultraschallwandler nach Anspruch 1, **dadurch gekennzeichnet, dass** der Massering (54) mit der Membran (48) verschraubt ist.

3. Ultraschallwandler nach einem der vorhergehenden Ansprüche, **dadurch gekennzeichnet, dass** die Membran (48) und das Gehäuse (52) auf der Höhe des Masseringes (54) miteinander verschweißt sind.

4. Ultraschallwandler nach einem der vorhergehenden Ansprüche, **dadurch gekennzeichnet, dass** das Dämpfungselement (64) aus einem elastischen Material, vorzugsweise einem gummiartigen Material, besteht.

5. Ultraschallwandler nach einem der vorhergehenden Ansprüche, **dadurch gekennzeichnet, dass** der Massering (54) mit dem Gehäuse (52) verschraubt ist.

6. Ultraschallwandler nach einem der vorhergehenden Ansprüche 1 bis 4, **dadurch gekennzeichnet, dass** der Massering (54) einstückig mit dem Gehäuse (52) ausgebildet ist.

## Claims

1. Ultrasound transducer having a housing (52), having at least one piezoelectric element (30), a diaphragm (48) emitting or receiving ultrasound and an inertial ring (54) arranged internally in the housing (52), which is separate from the diaphragm (48) and is connected on the inside edge thereto and to the housing (52), and a dampening element (64) arranged internally in the housing (52), which is annularly designed and is arranged next to the inertial ring (54) in order to dampen perturbing resonances, **characterized in that** the ultrasound transducer (16) is designed according to the longitudinal oscillator type, the piezoelectric element (30) being clamped between two clamping sections (40, 42) and one clamping section (42) being designed to conduct the ultrasound oscillations from and to its end side designed as a bending plate, which forms the diaphragm (48).

2. Ultrasound transducer according to Claim 1, **characterized in that** the inertial ring (54) is screwed together with the diaphragm (48).

3. Ultrasound transducer according to one of the preceding claims, **characterized in that** the diaphragm (48) and the housing (52) are welded together level with the inertial ring (54).

4. Ultrasound transducer according to one of the preceding claims, **characterized in that** the dampening element (64) consists of a resilient material, preferably a rubber-like material.

5. Ultrasound transducer according to one of the preceding claims, **characterized in that** the inertial ring (54) is screwed together with the housing (52).

6. Ultrasound transducer according to one of the preceding Claims 1 to 4, **characterized in that** the inertial ring (54) is formed integrally with the housing (52).

## Revendications

1. Convertisseur à ultrasons comportant un boîtier (52), au moins un élément piézoélectrique (30), une membrane (48) émettant ou absorbant les ultrasons, et un anneau de masse (54) disposé sur la face intérieure du boîtier (52), lequel est séparé de la membrane (48) et est relié à cette dernière et au boîtier (52) au niveau de la face intérieure du bord, et comportant un élément d'amortissement (64) disposé sur la face intérieure du boîtier (52), qui est agencé de façon annulaire et disposé à proximité de l'anneau de masse (54) afin d'amortir des résonances parasites, **caractérisé en ce que** le convertisseur à ultrasons (16) est agencé d'après le type de l'oscillateur longitudinal, l'élément piézoélectrique (30) étant enserré entre deux tronçons de serrage (40, 42), et un tronçon de serrage (42) étant agencé pour diriger les oscillations ultrasonores à partir de et vers sa face frontale réalisée sous la forme d'une plaque de flexion, qui constitue la membrane (48).

2. Convertisseur à ultrasons selon la revendication 1, **caractérisé en ce que** l'anneau de masse (54) est vissé sur la membrane (48).

3. Convertisseur à ultrasons selon l'une des revendications précédentes, **caractérisé en ce que** la membrane (48) et le boîtier (52) sont soudés entre eux à hauteur de l'anneau de masse (54).

4. Convertisseur à ultrasons selon l'une des revendications précédentes, **caractérisé en ce que** l'élément d'amortissement (64) est constitué d'un matériau élastique, de préférence d'un matériau de type caoutchouc.

5. Convertisseur à ultrasons selon l'une des revendications précédentes, **caractérisé en ce que** l'anneau de masse (54) est vissé sur le boîtier (52).

6. Convertisseur à ultrasons selon l'une des revendications précédentes 1 à 4, **caractérisé en ce que** l'anneau de masse (54) est réalisé d'un seul tenant avec le boîtier (52).
